# EUROPÄISCHE PATENTSCHRIFT

(11) **EP 0 312 705 B1**
(45) Veröffentlichungstag und Bekanntmachung des Hinweises auf die Patenterteilung: **10.04.1991**
(21) Anmeldenummer: 88110957.3
(22) Anmeldetag: 08.07.1988
(51) Int. Cl.: E06B 5/16

(54) **Feuerschutztür mit Dichtungsleiste**
Fire protection door with sealing strip
Porte coupe-feu avec joint d'étanchéité

(30) Priorität: 21.10.1987 DE 8714081 U
(43) Veröffentlichungstag der Anmeldung: 26.04.1989
(73) Patentinhaber: HÖRMANN KG Freisen, D-66629 Freisen (DE)
(72) Erfinder: Hörmann, Thomas J., Dipl.-Ing., D-6699 Freisen (DE)
(74) Vertreter: Flügel, Otto, Dipl.-Ing.

(56) Entgegenhaltungen:
- DE-A- 3 325 630
- DE-U- 8 605 370

## Beschreibung

Die Erfindung bezieht sich auf eine Feuerschutztür oder dergleichen feuerhemmenden Abschluß von Gebäudeöffnungen mit einer im Spalt zwischen Abschlußblatt und Zarge angeordneten Dichtungsleiste mit den Merkmalen des Oberbegriffes des Anspruches 1.

Bei einer bekannten Feuerschutztür dieser Art - AT-PS 336 253 - ist im Spaltbereich ein Blechstreifen vorgesehen, der mit einem Schenkel eine unter Wärmeeinwirkung irreversibel expandierende Werkstoffstreifenplatte übergreift und dessen diesem Schenkel in Spaltrichtung abgewandter Bereich U-förmig ausgebildet ist, mit der Öffnung in Richtung der Werkstoffstreifenplatte weist und der Aufnahme eines Dichtstreifens dient. Der Blechstreifen befindet sich innerhalb eines U-förmigen Blechprofiles, das den Spalt von der einen Türblattaußenseite her, die dem Brandschutzstreifen benachbart ist, freiläßt, während es den anderen Spaltbereich zur anderen Außenseite hin, die der Dichtleiste benachbart ist, verschließt. Der Blechstreifen soll dabei an dem U-förmigen Blechprofil anliegen, über die getroffene Befestigung ist nichts ausgesagt.

Eine weiterhin bekannte Feuerschutztür - DE-PS 33 25 630 - weist einen als Dichtungsstreifen dienenden Blechstreifen aus Bimetall auf, der eine etwa C-förmige Ausformung aufweist, die den Fuß eines Dichtstreifens aufnimmt, welcher in den Anschlagbereich zwischen Zarge und Türblatt hineinragt. Der Bimetallstreifen pflanzt sich in einem etwa rechtwinklig abgebogenen Schenkel fort, der in den Anschlagbereich hineinragt und bevorzugt dort durch Nieten oder Punktschweißen an der Zargebefestigt werden soll. Eine weitere Art der Festlegung soll durch Punktschweißen im Bereich des Bodens der Ausformung vorgesehen sein.

Der Erfindung liegt die Aufgabe zugrunde, die Zarge einer Feuerschutztür der in Rede stehenden Art aus Kosten- und Umweltsgründen einer besonderen Oberflächenbehandlung durch Pulvern und Einbrennen zu unterziehen und dennoch eine Dichtungsleiste vorzusehen, die eine im Brandfalle expandierende Werkstoffstreifenplatte umfaßt und von dieser betätigt wird.

Ausgehend von einer Feuerschutztür mit den Merkmalen des Oberbegriffes des Anspruches 1 wird diese Aufgabe erfindungsgemäß durch dessen kennzeichnende Merkmale gelöst.

Durch die erfindungsgemäße Ausgestaltung der Dichtungsleiste in Form eines Blechstreifens, zwischen dessen beiden Randbereichen eine rinnenförmige Vertiefung vorgesehen ist, deren Boden mit Rücksicht auf denjenigen der Ausformung und gegebenenfalls der Seitenkante der die Werkstoffstreifenplatte, beispielsweise Natriumsilikat - "Palusol" -, übergreift, sowie der in dem Boden der Rinne vorgesehenen Lochreihe wird es möglich, diese Dichtungsleiste aus Blech nach der Oberflächenbehandlung der Zarge an dieser anzubringen, wobei in der Zarge eine Reihe korrespondierend angeordneter Bohrungen für die Aufnahme der Niete vorgesehen ist. Damit wird erreicht, daß die durch Pulverisierung und verhältnismäßig hohe Erhitzung veredelte Oberfläche -Einbrennlackierung- der Zarge durch das nachträgliche Aufbringen der Dichtungsleiste nicht beschädigt wird, andererseits wird die Dichtungsleiste mit der Streifenplatte aus irreversibel expandierendem Werkstoff nicht der für die Oberflächenbehandlung erforderlichen Erwärmung ausgesetzt, was nämlich zu deren Brandfallverhalten führen würde. Durch die getroffene Rinnenausbildung ist es darüber hinaus besonders einfach, die Anbringung der Dichtungsleiste an der Zarge mit Hilfe der Niete vorzunehmen. Das Profil der Dichtungsleiste selbst ist aus einem Blechstreifen einfach herstellbar.

In bevorzugter Ausführung ist die von der Rinne abgewandte Kantenausbildung des einen, die Streifenplatte aus expandierendem Werkstoff übergreifenden Seitenrandbereich es der Dichtungsleiste als auf die Zarge abgewinkelter Schenkel ausgebildet, so daß die Streifenplatte in einem Hohlraum liegt, der einseitig von der Zarge und an den übrigen Seiten durch den Randbereich bzw. die eine Seitenwandung der Rinne und den Schenkel eingefaßt ist.

Die Erfindung wird anhand des in der Zeichnung wiedergegebenen Ausführungsbeispieles nachstehend näher erläutert:

Die Zeichnung gibt eine im Profil Z-förmige Zarge 1 hinsichtlich ihres Mittelbereiches und in ihren Randbereichen abgebrochen wieder, der eine Schmalstirnseite eines in der Schließstellung befindlichen, zugehörigen Torblattes 2 gegenüberliegt, welches ebenfalls abgebrochen wiedergegeben ist. An der der Stirnseite des Torblattes gegenüberliegenden Stegseite der Zarge 1 ist eine Dichtungsleiste 3 aus Blech angeordnet, die zwei in Profilrichtung der Dichtungsleiste parallel verlaufende Seitenbereiche 4 und 5 aufweist, die durch die Ausbildung einer Rinne 6 miteinander in Verbindung stehen. Die gesamte Dichtungsleiste 3 besteht aus einem durchgehenden, gleichbleibend dick ausgebildeten Blech und kann somit durch ein Profilierwerkzeug, beispielsweise Rollenwerkzeug, geformt werden. In dem anderen Seitenrandbereich 5 ist eine Ausformung 8 ausgebildet, die einen etwa C-förmigen Querschnitt aufweist und einen entsprechenden Hohlraum einschließt. Der Boden 7 der Rinne 6, die zwischen den beiden Randbereichen 4 und 5 liegt, befindet sich in etwa einer Ebene mit dem Boden 9 der Ausformung 8. In die Ausformung 8 ist ein insgesamt mit 10 bezeichner Dichtstreifen eingesetzt, der mit einem Fußbereich in den Hohlraum der Ausformung 8 eingreift und nach oben hin hakenförmig abragt, so daß er eine Dichtung im Anschlagbereich zwischen Zarge und Torblatt bildet, wie dies die Figur erkennen läßt und wie dies im übrigen aus der DE-PS 33 25 630 bekannt ist.

Der eine Seitenrandbereich 4 ist an seiner von der Rinne 6 abgewandten Endkante mit einem Schenkel 11 versehen, der auf die Zarge 1 zu abgebogen ist, wobei das freie Ende des Schenkels etwa auf die Ebene abgesenkt ist, in der die Böden 7 und 9 liegen. Der Seitenrandbereich 4 übergreift einen Hohlraum, in welchem eine Streifenplatte 12 aus unter Hitzeeinwirkung aufschäumenden Werkstoff eingelagert ist. Die Streifenplatte 12 wird somit in einem Raum gehalten, der von der Zarge 1, dem Randbereich und seitlich von dem Schenkel 11 und der einen Seitenwandung der Rinne 6 gebildet ist.

Im Bodenbereich der Rinne 6 ist in Längsrichtung der Leiste eine Reihe von Bohrungen vorgesehen, die jeweils mit in der Zarge 1 vorgesehenen Bohrungen korrespondieren, so daß jeweils durch ein Bohrungspaar ein Niet 13 hindurchgeführt werden kann, wie dies die Figur zeigt. Das bedeutet, daß die Zarge hinsichtlich ihrer Oberflächenbehandlung - Pulverisieren und Einbrennen - vollständig fertiggestellt werden kann, bevor die Dichtungsleiste 3 aufgebracht wird. Diese wird dann lediglich hinsichtlich ihrer Bohrungen im Boden 7 in Übereinstimmung mit den entsprechend vorgesehenen Bohrungen in der Zarge gebracht, die Nieten 13 werden in die fluchtenden Bohrungen eingebracht und verstemmt.

Insgesamt wird eine Dichtungsleiste einfacher Herstellung und unkomplizierter Montage zur Verfügung gestellt, die aufgrund der als Treibschließmittel für den Brandfall wirkenden, unter Temperatur aufschäumfähigen Streifenplatte 12 nicht der Oberflächenbehandlungstemperatur der Zarge ausgesetzt werden darf und die nach der thermischen Oberflächenbehandlung der Zarge auf einfache Weise mit dieser verbunden werden kann.

## Patentansprüche

1. Feuerschutztür oder dergleichen feuerhemmender Abschluß von Gebäudeöffnungen mit zumindest einem Abschlußblatt und einer dieses in der Schließstellung unter Belassen eines Spaltes einfassenden Zarge, vorzugsweise aus Blech, bei der in dem Spalt eine Dichtungsleiste in Form eines dünnwandig ausgebildeten Blechstreifens angeordnet ist, der an der Zarge vorgesehen ist und dessen einer Seitenrandbereich mittels einer unter Wärmeeinwirkung im Brandfalle irreversibel expandierenden Werkstoffstreifenplatte scharnierartig quer zur Ebene des Spaltes diesen verschließend zur Anlage an die gegenüberliegende Spaltbegrenzung des Abschlußblattes bewegt wird sowie in seinem anderen parallel zu dem einen und von diesem beabstandet verlaufenden Randbereich eine Ausformung aufweist, an welcher ein Dichtstreifen - insbesondere aus elastischem Werkstoff wie Gummi - festgelegt ist, über welchen das Abschlußblatt und die Zarge beim Schließen im Normalbetrieb in dichtende Anlage gelangen, **dadurch gekennzeichnet,** daß die Ausformung (8) als hinterschnittene, insbesondere etwa C-förmige, Nut ausgebildet ist, in welcher ein entsprechend geformtes Fußprofil des Dichtstreifens (10) eingesetzt ist und daß zwischen dem die Werkstoffstreifenplatte (12) abdeckenden einen Randbereich (4, 11) und dem die Ausformung (8) aufweisenden anderen Randbereich (5) eine etwa U-förmige Rinne (6) ausgebildet ist, deren Boden (7) etwa in einer Ebene mit demjenigen (9) der Ausformung (8) liegt und eine in Längsrichtung verlaufende Reihe von Bohrungen aufweist, durch welche Nieten (13) geführt sind, die korrespondierende Bohrungen in der Zarge (1) verbindend durchgreifen.

2. Tür nach Anspruch 1, **dadurch gekkennzeichnet**, daß der eine Randbereich (4) an seiner frei abragenden Seitenkante mit einem auf die durch den Boden der Rinne (6) und demjenigen der Ausformung (8) beschriebenen Ebene zugerichtet abgebogenen Schenkel (11) versehen ist, zwischen dem und der benachbarten Seitenwandung der U-förmigen Rinne (6) die Werkstoffstreifenplatte (12) eingesetzt ist.

## Claims

1. Fire protection door or similar fire-inhibiting closure means for openings in buildings, having at least one closure panel and a frame, preferably of sheet metal, which surrounds said closure panel in the closed position leaving a gap, wherein a sealing strip in the form of a thin sheet metal strip is arranged in the gap, provided on the frame, one lateral edge portion thereof moving in the manner of a hinge at right angles to the plane of the gap, by means of a strip of material which expands irreversibly under the effect of heat in the event of a fire, so that said lateral edge portion closes off the gap and abuts on the opposite gap closing means of the closure panel, and has in its other edge portion running parallel to the first and at a spacing therefrom, a recess to which a sealing strip - more particularly of resilient material such as rubber - is secured, by means of which the closure panel and the frame move into sealing abutment when closed in normal operation, characterised in that the recess (8) is in the form of an undercut, more particularly substantially C-shaped groove in which is inserted a correspondingly shaped foot section of the sealing strip (10), and between one edge portion (4, 11) covering the strip of material (12) and the other edge portion (5) comprising the recess (8) there is a substantially U-shaped gutter (6) the base (7) of which is in substantially the same plane as that (9) of the recess (8) and has a row of bores extending in the longitudinal direction, through which rivets (13) are passed which engage in corresponding bores in the frame (1) to form a connection.

2. Door according to claim 1, characterised in that one edge portion (4) is provided, on its freely projecting side edge, with a leg (11) bent towards the plane described by the base of the gutter (6) and that of the recess (8), the strip of material (12) being inserted between said leg (11) and the adjacent side wall of the U-shaped gutter (6).

## Revendications

1. Porte coupe-feu ou autre fermeture anti-feu d'ouvertures de bâtiment avec au moins un panneau de fermeture et une huisserie de préférence en tôle qui l'encadre en position de fermeture en laissant un jeu, dans lequel on place un joint d'étanchéité sous forme d'une bande de tôle de faible épaisseur, qu'on a prévu sur l'huisserie et dont une partie de bord latéral se déplace de manière irréversible au moyen d'un contreplaqué de matériau gonflant sous l'effet de la chaleur, en articulation perpendiculairement au plan du jeu, l'obturant par appui sur la limite du jeu et qui présente sur son autre bord latéral un évidement dans lequel on place un joint d'étanchéité, notamment en matériau élastique tel que le caoutchouc, grâce auquel le panneau de fermeture et l'huisserie viennent en appui étanche en fonctionnement normal, caractérisée en ce que l'évidement (8) a la forme d'une rainure en contre-dépouille, notamment en forme de C, dans laquelle on glisse un profilé de pied de forme correspondante du joint d'étanchéité (10), et qu'on constitue une rigole (6) en forme de U entre un bord latéral (4, 11) recouvrant le contreplaqué de matériau (12) et l'autre bord latéral (5) présentant l'évidement, dont le fond (7) est dans le même plan que celui de l'évidement (8) et présente dans le sens longitudinal une série de trous, dans lesquels on introduit des rivets (13) qui passent dans les trous correspondants de l'huisserie pour réaliser la connexion.

2. Porte selon la revendication 1, caractérisée en ce qu'on munit une partie (4) sur son bord libre dépassant d'une cornière pliée (11) dirigée vers le plan décrit par le fond de la rigole (6) et celui de l'évidement (8), entre laquelle et la paroi latérale voisine de la rigole en U (6), on met en place le matériau en contreplaqué.
